# EUROPÄISCHE PATENTSCHRIFT

(11) **EP 1 290 292 B1**
(45) Veröffentlichungstag und Bekanntmachung des Hinweises auf die Patenterteilung: **25.02.2004**
(21) Anmeldenummer: 02706752.9
(22) Anmeldetag: 28.02.2002
(51) Int. Cl.: E04G 21/04

(54) **VERTEILERVORRICHTUNG FÜR DICKSTOFFE**
DISTRIBUTOR DEVICE FOR THICK MATTER
DISPOSITIF DISTRIBUTEUR POUR MATIERES EPAISSES

(30) Priorität: 12.03.2001 DE 10112086
(43) Veröffentlichungstag der Anmeldung: 12.03.2003
(73) Patentinhaber: PUTZMEISTER AKTIENGESELLSCHAFT, 72631 Aichtal (DE)
(72) Erfinder: BENCKERT, Hartmut, 70794 Filderstadt (DE); RENZ, Hans, 70794 Filderstadt (DE)
(74) Vertreter: Wolf, Eckhard, Dr.-Ing.
(86) Internationale Anmeldenummer: PCT/EP2002/002161
(87) Internationale Veröffentlichungsnummer: WO 2002/072978

(56) Entgegenhaltungen:
- EP-A- 0 291 830
- EP-A- 0 432 854
- DE-A- 2 853 715
- DE-A- 4 327 053
- US-A- 4 130 134

## Beschreibung

Die Erfindung betrifft eine Verteilervorrichtung für Dickstoffe, insbesondere für Beton, mit einem eine Förderleitung tragenden Verteilermast, der mindestens zwei um horizontale Knickachsen relativ zueinander oder zu einem Lagerbock verschwenkbare Mastarme aufweist, von denen mindestens einer teleskopierbar ist und ein Festteil sowie ein gegenüber diesem fluchtend ausfahrbares Teleskopteil aufweist, wobei die Förderleitung im Bereich des teleskopierbaren Mastarms aus mehreren miteinander verbundenen Leitungsabschnitten zusammengesetzt ist, von denen ein erster Leitungsabschnitt vorzugsweise starr mit dem Festteil, ein zweiter Leitungsabschnitt vorzugsweise starr mit dem Teleskopteil verbunden ist und ein an die Teleskopierbewegung des Teleskopteils anpaßbarer Zwischenabschnitt den ersten mit dem zweiten Leitungsabschnitt verbindet.

Verteilervorrichtungen dieser Art werden vor allem für die Förderung von Beton verwendet, beispielsweise zur Herstellung von Betondecken im Hochbau. Die Förderleitung ist entlang den Mastarmen geführt und weist im Bereich der Knickachsen zu diesen achsparallele Gelenkverbindungen auf. Im Bereich des teleskopierbaren Mastarms ist zusätzlich eine Längenanpassung der Förderleitung erforderlich.

Bei einer Verteilervorrichtung der eingangs angegebenen Art ist es bekannt (US-4130134), einen Verteilermast für eine Autobetonpumpe mit einem teleskopierbaren Grundarm auszustatten. Die Längenanpassung der Förderleitung erfolgt dort durch ein Scherensystem bestehend aus drei gelenkig miteinander verbundenen Leitungsabschnitten. Die Leitungsabschnitte kragen beim Teleskopiervorgang weit über den teleskopierbaren Mastarm seitlich über und stellen somit ein Hindemis für die Mastbewegung dar. Außerdem sind dem Teleskophub des dortigen Teleskopaufbaus aufgrund der scherenartigen Ausbildung der Leitungsabschnitte enge Grenzen gesetzt.

Ausgehend hiervon liegt der Erfindung die Aufgabe zugrunde, eine Verteilervorrichtung für Dickstoffe zu entwickeln, die mit einfachen Mitteln auch bei einem großen Teleskophub eine Längenanpassung der Förderleitung an einen teleskopierbaren Mastarm ermöglicht.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den Unteransprüchen.

Erfindungsgemäß ist der an die Teleskopierbewegung des Teleskopteils anpaßbare Zwischenabschnitt als mit seinen Enden an einen ersten und zweiten Leitungsabschnitt angeschlossener biegsamer Schlauch ausgebildet, der einen parallel zur Teleskopbewegung wandernden 180°-Bogen mit konstanter Krümmung aufweist. Ein derartiger Schlauch kann durch Veränderung seiner Länge einfach an unterschiedliche Teleskophübe angepaßt werden.

Eine bevorzugte Ausgestaltung der Erfindung sieht vor, daß der biegsame Schlauch in einer mit dem Festteil starr verbundenen Stützwanne partiell abstützbar ist, wobei der 180°-Bogen über die Stützwanne übersteht und mit seinem wannenseitigen Ende beim Teleskopieren entlang der Stützwanne wandert. Die Stützwanne ist zweckmäßig im Abstand von dem Festteil angeordnet. Gemäß einer weiteren vorteilhaften Ausgestaltung der Erfindung weist das Festteil außerdem im Abstand von der Stützwanne eine konvexe Stützkulisse zur Abstützung des 180°-Bogens im eingefahrenen Zustand des Teleskopteils auf. Zur weiteren Verbesserung der Schlauchführung während des Teleskopierens trägt das Teleskopteil in der Nähe seines dem Festteil zugewandten Endes eine das austrittsseitige Ende des Schlauchs übergreifende oder umgreifende Anschlagkulisse.

Eine weitere vorteilhafte Ausgestaltung der Erfindung sieht vor, daß der erste Leitungsabschnitt eine vom Knickgelenk des Festteils aus im wesentlichen parallel zu dessen Längserstreckung verlaufende Parallelpartie und eine daran anschließende, schräg zum feststehenden Teleskopteil bis in die Nähe der Stützwanne verlaufende Schrägpartie aufweist, an welch letztere der Schlauch mit seinem parallel zur Stützwanne ausgerichteten eintrittsseitigen Ende angeschlossen ist. Weiter wird gemäß der Erfindung vorgeschlagen, daß der zweite Leitungsabschnitt ein vom Knickgelenk des Teleskopteils aus im wesentlichen parallel zur Teleskopachse verlaufendes Rohr aufweist, an das der Schlauch mit seinem in Einfahrrichtung weisenden austrittsseitigen Ende vorzugsweise über einen 180°-Rohrkrümmer angeschlossen ist.

Besonders vorteilhaft ist es, wenn der an einem um eine vertikale Achse drehbare Mastbock angelenkte Grundarm des Verteilermasts teleskopierbar ist.

Ein besonders vorteihafter Anwendungsfall der Erfindung besteht darin, daß der Verteilermast auf einem Fahrgestell einer Autobetonpumpe angeordnet ist, wobei die Förderleitung an den Druckausgang einer auf dem Fahrgestell angeordneten Förderpumpe angeschlossen ist.

Eine weitere bevorzugte Ausgestaltung der Erfindung sieht vor, daß der Verteilermast mit seinem teleskopierbaren Grundarm an einem in der Nähe eines Fahrerhauses angeordneten, um eine fahrzeugfeste Hochachse um 360° drehbaren Mastbock angelenkt ist, und daß der Abstand zwischen der Drehachse und der Schrägpartie des ersten Leitungsabschnitts mindestens dem Abstand zwischen der Drehachse und der Vorderkante des Fahrerhauses entspricht. Mit dieser Maßnahme wird vermieden, daß es beim Teleskopieren des Grundarms bei über das Fahrerhaus horizontal ausgeschwenktem Verteilermast zu Kollisionen der Förderleitung mit dem Fahrerhaus kommen kann.

Der Festteil des teleskopierbaren Grundarms ist vorteilhafterweise länger als die nachgeordneten Mastarme des Verteilermasts. Mit den erfindungsgemäßen Maßnahmen ist es möglich, daß der teleskopierbare Grundarm einen großen Teleskophub ausführt. Als besonders vorteilhaft hat es sich erwiesen, wenn der teleskopierbare Grundarm im ausgefahrenen Zustand des Teleskopteils 1,6 bis 3,5 mal so lang ist wie die nachgeordneten Mastarme.

Im folgenden wird die Erfindung anhand der Zeichnung näher erläutert. Es zeigen
- Fig. 1: eine Seitenansicht einer Autobetonpumpe mit dreiachsigem Fahrgestell und Verteilermast mit teleskopierbarem Grundarm in eingefalteter Transportstellung und in ausgefalteter und teleskopierter Arbeitsstellung;
- Fig. 2: eine Seitenansicht einer Autobetonpumpe mit vierachsigem Fahrgestell in einer Darstellung entsprechend Fig. 1.

Die in der Zeichnung dargestellten Autobetonpumpen umfassen ein Fahrgestell 10 mit einem Fahrerhaus 12, eine z.B. als Zweizylinderkolbenpumpe ausgebildete Dickstoffpumpe 14 sowie einer Verteilervorrichtung 16, die einen Verteilermast 18 als Träger für eine Betonförderleitung 20 umfaßt. Über die Betonförderleitung wird Flüssigbeton, der in einen Aufgabebehäfter 22 während des Betonierens fortlaufend eingebracht wird, zu einer vom Standort des Fahrzeugs 10 entfernt angeordneten Betonierstelle gefördert.

Die Verteilervorrichtung 16 umfaßt einen mittels eines hydraulischen Drehantriebs um eine fahrzeugfeste Hochachse 24 drehbaren Mastbock 26 und einen an diesem schwenkbaren Verteilermast 18, der auf variable Reichweite und Höhendifferenz zwischen dem Fahrzeug 10 und der Betonierstelle kontinuierlich einstellbar ist. Der Verteilermast 18 besteht bei den dargestellten Ausführungsbeispielen aus vier gelenkig miteinander verbundenen Mastarmen 30 bis 36, die um parallel zueinander und rechtwinklig zur Drehachse 24 des Mastbocks 26 verlaufende Knickachsen 38 bis 44 schwenkbar sind. Der unmittelbar an dem Mastbock 26 im Bereich der Knickachse 38 angelenkte Grundarm 30 ist zusätzlich als Teleskoparm bestehend aus einem Festteil 46 und einem gegenüber diesem fluchtend ausfahrbaren Teleskopteil 48 ausgebildet. Die Knickachsen 38 bis 44 und die Teleskopachse 68 sind so aufeinander abgestimmt, daß der Verteilermast 18 bei eingefahrenem Teleskopteil 48 und mehrfacher Faltung der Mastarme 30 bis 36 in einer raumsparenden Transportkonfiguration auf dem Fahrgestell 10 ablegbar ist. Durch eine Aktivierung von als Hydrozylinder ausgebildeten Antriebsaggregaten 50 bis 56, die den Knickachsen 38 bis 44 einzeln zugeordnet sind, sowie eines nicht dargestellten Antriebsaggregats für das Teleskopteil 48 ist der Verteilermast 18 zwischen dem Fahrzeugstandort und der Betonierstelle entfaltbar.

Eine Besonderheit der in Fig. 1 und 2 dargestellten Verteilervorrichtungen 16 besteht darin, daß die Förderleitung 20 im Bereich des teleskopierenden Mastarms 30 aus drei miteinander verbundenen Leitungsabschnitten zusammengesetzt ist, von denen ein erster Leitungsabschnitt 58 starr mit dem Festtell 46 und ein zweiter Leitungsabschnitt 60 starr mit dem Teleskopteil 48 verbunden sind, während ein Zwischenabschnitt 62 an die Teleskopierbewegung des Teleskopteils 48 anpaßbar ist. Der Zwischenabschnitt 62 ist als biegsamer, relativ steifer Schlauch ausgebildet der mit seinem eintrittsseitigen Ende 64 an den Ausgang des ersten Leitungsabschnitts 58 und mit seinem austrittsseitigen Ende 66 an den Eingang des zweiten Leitungsab-Schnitts 60 angeschlossen ist. Der Schlauch 62 weist einen beim Teleskopieren parallel zur Teleskopachse 68 wandemden 180°-Bogen 70 mit konstanter Krümmung auf. Um beim Teleskopieren eine konstante Krümmung des 180°-Bogens einhalten zu können, ist der Schlauch 62 in einer mit dem Festteil 46 über Ausleger 72 starr verbundenen Stützwanne 74 partiell abstützbar. Beim Teleskopieren wandert der 180°-Bogen mit seinem wannenseitigen Ende entlang der Stützwanne und steht mit dem Rest über die Stützwanne über. Auf der Seite des ausfahrbaren Teleskopteils 48 ist zusätzlich eine das austrittsseitige Ende 66 des Schlauchs 62 übergreifende oder umgreifende Anschlagkulisse 76 vorgesehen. Der Schlauch 62 ist dort mit seinem austrittsseitigen Ende 66 über einen 180°-Rohrkrümmer 78 an den Eingang des zweiten Leitungsabschnitts 60 angeschlossen. Zur Stabilisierung des Schlauchs 62 in der Endstellung des ausfahrbaren Teleskopteits 48 trägt das Festteil 46 im Abstand von der Stützwanne 74 eine konvexe Stützkulisse 80 zur Abstützung des 180°-Bogens 70.

Eine weitere Besonderheit besteht darin, daß der erste Leitungsabschnitt 58 eine von der Knickachse 38 des Festteils 46 aus im wesentlichen parallel zu diesem verlaufende Längspartie und eine daran anschließende, schräg zum feststehenden Teleskopteil 46 bis in die Nähe der Stützwanne 74 verlaufende Schrägpartie 84 aufweist, an die der Schlauch 62 mit seinem parallel zur Stützwanne 74 ausgerichteten eintrittsseitigen Ende 64 angeschlossen ist Mit dieser Maßnahme wird erreicht, daß unter dem Grundarm 30 ein Freiraum 86 verbleibt, der es erlaubt, den Verteitermast bei horizontal ausgerichetetem Grundarm 30 kollisionsfrei über das Fahrerhaus 12 zu verdrehen. Zu diesem Zweck entspricht der Abstand zwischen der Drehachse 24 des Mastbocks 26 und der Schrägpartie 84 mindestens dem Abstand zwischen der Drehachse 24 und der Vorderkante 88 des Fahrerhauses 12. Bei den in den Fig. 1 und 2 gezeigten Ausführungsbeispielen ist der feststehende Teil 46 des teleskopierbaren Grundarms 30 länger als die nachgeordneten Mastarme 32 bis 36. Im ausgefahrenen Zustand ist der teleskopierbare Gnundarm bei Ausnutzung des vollen Teleskophubs im Falle der Fig. 1 etwa 1,7 mal so lang wie die nachgeordneten Mastarme. Im Falle der Fig. 2 ist der ausgefahrene Grundarm sogar 2,6 mal so lang wie die nachgeordneten Mastarme.

Die beschriebenen Autobetonpumpen eignen sich vor allem zum Einziehen von Decken in Hochbauten, wobei der teleskopierbare Grundarm 30 wesentlich dazu beiträgt, daß die Verteilervorrichtung 16 vom Standort des Fahrzeugs 10 aus an eine vorgegebene Stockwerkshöhe anpaßbar ist. Durch die Verwendung eines Schlauchs 62 mit 180°-Bogen 70 ist dem Betonpumpenbauer ein Konstruktionsprinzip an die Hand gegeben, das an beliebige Teleskophübe anpaßbar ist. Er muß dazu lediglich eine ausreichende Schlauchlänge wählen.

Zusammenfassend ist folgendes festzuhalten: Die Erfindung bezieht sich auf eine Verteilervorrichtung für Dickstoffe, insbesondere für Beton. Die Verteilervorrichtung 16 umfaßt einen eine Förderleitung 20 tragenden Verteilermast 18, der mindestens zwei um horizontale Knickachsen 38 bis 44 relativ zueinander oder zu einem Mastbock 26 verschwenkbare Mastarme 30 bis 36 aufweist. Mindestens einer der Mastarme, vorzugsweise der Grundarm 30, ist dabei teleskopierbar. Um an die Teleskopierbewegung angepaßt werden zu können, ist die Förderfeitung im Bereich des teleskopierenden Mastarms aus drei miteinander verbundenen Leitungsabschnitten zusammengesetzt. Ein erster Leitungsabschnitt 58 ist dabei starr mit dem Festteil 46 verbunden, während ein zweiter Leitungsabschnitt 60 starr mit dem ausfahrbaren Teleskopteil 48 verbunden ist. Weiter ist ein Zwischenabschnitt 62 vorgesehen, der mit seinen Enden 64,66 an den ersten und den zweiten Leitungsabschnitt 58,60 angeschlossen und als biegsamer Schlauch ausgebildet ist. Der Schlauch weist erfindungsgemäß einen beim Teleskopieren wandernden 180°-Bogen 70 mit konstanter Krümmung auf.

## Patentansprüche

1. Verteilervorrichtung für Dickstoffe, insbesondere für Beton, mit einem eine Förderleitung tragenden Verteilermast (18), der mindestens zwei um horizontale Knickachsen (38 bis 44) relativ zueinander oder zu einem Mastbock (26) verschwenkbare Mastarme (30 bis 36) aufweist, von denen mindestens einer (30) teleskopierbar ist und ein Festteil (46) und ein gegenüber diesem fluchtend ausfahrbares Teleskopteil (48) aufweist, wobei die Förderleitung (20) im Bereich des teleskopierenden Mastarms (30) aus mehreren miteinander verbundenen Leitungsabschnitten (58 bis 62) zusammengesetzt ist, von denen ein erster Leitungsabschnitt (58) vorzugsweise starr mit dem Festteil (46), ein zweiter Leitungsabschnitt (60) vorzugsweise starr mit dem ausfahrbaren Teleskopteil (48) verbunden ist und ein an die Teleskopierbewegung des Teleskopteils (46,48) anpaßbarer Zwischenabschnitt (62) den ersten mit dem zweiten Leitungsabschnitt verbindet, **dadurch gekennzeichnet, daß** der Zwischenabschnitt (62) als biegsamer Schlauch ausgebildet ist, der einen parallel zur Teleskopbewegung wandernden 180°-Bogen mit konstanter Krümmung aufweist.

2. Verteilervorrichtung nach Anspruch 1, **dadurch gekennzeichnet, daß** der Schlauch (62) in einer mit dem Festteil (46) starr verbundenen Stützwanne (74) partiell abstützbar ist.

3. Verteilervorrichtung nach Anspruch 2, **dadurch gekennzeichnet, daß** der Schlauch (62) mit seinem 180°-Bogen (70) über die Stützwanne (74) übersteht.

4. Verteilervorrichtung nach Anspruch 2 oder 3, **dadurch gekennzeichnet, daß** der 180°-Bogen (70) mit seinem wannenseitigen Ende beim Teleskopieren entlang der Stützwanne (74) wandert.

5. Verteilervorrichtung nach einem der Ansprüche 2 bis 4, **dadurch gekennzeichnet, daß** die Stützwanne (74) im Abstand von dem Festteil (46) angeordnet ist.

6. Verteilervorrichtung nach einem der Ansprüche 2 bis 5, **dadurch gekennzeichnet, daß** das Festteil (46) im Abstand von der Stützwanne (74) eine konvexe Stützkulisse zur Abstützung des 180°-Bogens im eingefahrenen Zustand des ausfahrbaren Teleskopteils (48) aufweist.

7. Verteilervorrichtung nach einem der Ansprüche 1 bis 6, **dadurch gekennzeichnet, daß** der erste Leitungsabschnitt (58) eine vom Knickgelenk (38) des Festteils (46) aus im wesentlichen parallel zu dessen Längserstreckung verlaufende Längspartie (82) und eine daran anschließende, schräg zum Festteil (46) bis in die Nähe der Stützwanne (74) verlaufende Schrägpartie (84) aufweist, an die der Schlauch (62) mit seinem parallel zur Stützwanne (74) ausgerichteten eintrittsseitigen Ende (64) angeschlossen ist.

8. Verteilervorrichtung nach einem der Ansprüche 1 bis 7, **dadurch gekennzeichnet, daß** der zweite Leitungsabschnitt (60) ein vom Knickgelenk (40) des ausfahrbaren Teleskopteils (48) aus im wesentlichen parallel zur Teleskopachse (68) verlaufendes Rohr aufweist, an das der Schlauch (62) mit seinem in Einfahrrichtung weisenden austrittsseitigen Ende (66) vorzugsweise über einen 180°-Rohrkrümmer (78) angeschlossen ist.

9. Verteilervorrichtung nach einem der Ansprüche 1 bis 8, **dadurch gekennzeichnet, daß** das ausfahrbare Teleskopteil (48) in der Nähe seines dem Festteil (46) zugewandten Endes eine das austrittsseitige Ende (66) des Schlauchs übergreifende oder umgreifende Anschlagkulisse (76) trägt.

10. Verteilervorrichtung nach einem der Ansprüche 1 bis 9, **dadurch gekennzeichnet, daß** der an einem um eine fahrzeugfeste Hochachse (24) drehbare Mastbock (26) angelenkte Grundarm (30) des Verteilermasts (18) teleskopierbar ausgebildet ist

11. Verteilervorrichtung nach einem der Ansprüche 1 bis 10*,* **dadurch gekennzeichnet, daß** der Festteil (46) des teleskopierbaren Grundarms (30) länger ist als die nachgeordneten Mastarme (32 bis 36) des Verteilermasts (18).

12. Verteilervorrichtung nach einem der Ansprüche 1 bis 11, **dadurch gekennzeichnet, daß** der teleskopierbare Grundarm (30) in ausgefahrenem Zustand 1,6 bis 3,5 mal so lang ist wie die nachgeordneten Mastarme (32 bis 36).

13. Autobetonpumpe mit einer Verteilervorrichtung nach einem der Ansprüche 1 bis 12, **dadurch gekennzeichnet, daß** der Verteilermast (18) auf einem Fahrgestell (10) der Autobetonpumpe angeordnet ist, wobei die Förderleitung (20) an den Druckausgang einer auf dem Fahrgestell (10) angeordneten Förder pumpe (14) angeschlossen ist

14. Autobetonpumpe nach Anspruch 13, **dadurch gekennzeichnet, daß** der Verteilermast (18) mit seinem als Teleskoparm ausgebildeten Grundarm (30) auf einem in der Nähe eines Fahrerhauses (12) angeordneten, um eine fahrgestellfeste Hochachse (24) um 360° drehbaren Mastbock (26) angelenkt ist, und daß der Abstand zwischen der Drehachse (24) des Mastbocks (26) und der Schrägpartie (84) des ersten Leitungsabschnitts (58) mindestens dem Abstand zwischen der Drehachse (24) und derVorderkante (88) des Fahrerhauses (12) entspricht.

## Claims

1. A distributor device for thick matter, especially for concrete, with a concrete distributing boom (18) carrying a conveying conduit (20), which has at least two boom arms (30 to 36) that can be swiveled about horizontal articulation axes (38 to 44) relative to one another or relative to a boom support (26), of which at least one of the boom arms (30) is telescopic and includes a static part (46) and a therewith aligned and relative thereto extendable telescope part (48), wherein the conveying conduit (20) is comprised of multiple interconnected conduit sections (58 to 62) in the area of the telescoping boom arm, of which a first conduit section (58) is preferably rigidly connected with the stationary member (46), a second conduit section (60) is preferably rigidly connected with the extensible telescoping member (48), and an intermediate section (62) is provided which is connects the first and the second conduit sections, thereby **characterized, that** the intermediate section (62) is a flexible pipe, including a 180° bend (70) with constant curvature that travels as the boom arm telescopes.

2. Distribution device according to Claim 1, thereby **characterized, that** the hose (62) is partially supportable against a support wall (74) rigidly connected with the fixed part (46).

3. Distribution device according to Claim 2, thereby **characterized, that** the hose (62) projects with its 180° bend (70) beyond the support wall (74).

4. Distribution device according to Claim 2 or 3, thereby **characterized, that** the 180° bend (70) wanders with its wall end along the support wall (74) during telescoping.

5. Distribution device according to one of Claims 2 through 4, thereby **characterized, that** the support wall (74) is provided spaced apart from the fixed boom part (46).

6. Distribution device according to one of Claims 2 through 5, thereby **characterized, that** the fixed part (46) includes a convex support element spaced apart from the support wall (74) for supporting the 180° bend in the retracted configuration of the extendable telescopic part (48).

7. Distribution device according to one of Claims 1 through 6, thereby **characterized, that** the first conveyor segment (58) includes a longitudinal part (82) running from the articulation linkage (38) of the fixed part (46) out essentially parallel to the longitudinal direction thereof and a slanted part (84) connected thereto extending diagonally to the fixed boom part (46) until the vicinity of the support wall (74), to which the hose (62) is connected with its inlet end (64) oriented parallel to the support wall (74).

8. Distribution device according to one of Claims 1 through 7, thereby **characterized, that** the second conveyor segment (60) includes a pipe running from the articulation linkage (40) of the extendable telescope part (48) essentially parallel to the telescope axis (60), to which the hose (62) is connected with its retraction direction facing end (66), preferably via a 180° curved pipe (78).

9. Distribution device according to one of Claims 1 through 8, thereby **characterized, that** the extendable telescope part (48), in the vicinity of its end facing the fixed part (46), carries an abutment linkage (76) extending over or about the outlet end (66) of the hose.

10. Distribution device according to one of Claims 1 through 9, thereby **characterized, that** the base arm (30) of the distribution boom (18), which is linked to a boom block (26) rotatable about a vehicle chassis-fixed vertical axis (24), is telescopic.

11. Distribution device according to one of Claims 1 through 10, thereby **characterized, that** the fixed part (46) of the telescopic base arm (30) is longer than the subsequent mast arms (32 through 36) of the distribution boom (18).

12. Distribution device according to one of Claims 1 through 11, thereby **characterized, that** the telescopic base arm (30) when extended is 1.6 to 3.5 times as long as the subsequent boom arms (32 through 36).

13. Mobile concrete pump with a distribution device according to one of Claims 1 through 12, thereby **characterized, that** the distribution boom (18) is provided upon a vehicle chassis (10) of the mobile concrete pump, wherein the conveyor line (20) is connected to the pressure output of a vehicle chassis (10) associated conveyor pump (14).

14. Mobile concrete pump with a distribution device according to Claim 13, thereby **characterized, that** the distribution boom (18) with its telescopic base arm (30) is linked to a boom block (26) provided in the vicinity of the driver cabin (12) and rotatable 360° about a vehicle chassis-fixed vertical axis (24), and that the distance between the rotation axis (24) of the boom block (26) and the slanted part (84) of the first conduit segment (58) corresponds to at least the distance between the rotation axes (24) and a front edge (88) of the driver cabin (12).

## Revendications

1. Dispositif distributeur pour matières épaisses, notamment pour béton, avec un mât distributeur (18) qui porte une conduite de transport et qui présente au moins deux bras de mât (30 à 36) pouvant pivoter, les uns par rapport aux autres ou par rapport à un support de mât (26), autour d'axes de pivotement horizontaux (38 à 44), bras dont au moins l'un (30) est télescopique et présente une partie fixe (46) et une partie télescopique (48) pouvant être déployée en alignement par rapport à la partie fixe (46), la conduite de transport (20) étant composée, dans la région du bras de mât télescopique (30), de plusieurs tronçons de conduite (58 à 62) mutuellement reliés, parmi lesquels un premier tronçon de conduite (58) est de préférence rigidement assemblé à la partie fixe (46), un deuxième tronçon de conduite (60) est de préférence rigidement assemblé à la partie télescopique (48) pouvant être déployée, et un tronçon intermédiaire (62), pouvant être adapté au mouvement télescopique de la partie télescopique (46, 48), relie le premier tronçon de conduite au deuxième tronçon de conduite, **caractérisé en ce que** le tronçon intermédiaire (62) est réalisé sous la forme d'un tuyau souple flexible, qui présente un coude à 180° de courbure constante, se déplaçant parallèlement au mouvement télescopique.

2. Dispositif distributeur selon la revendication 1, **caractérisé en ce que** le tuyau souple (62) peut être partiellement soutenu dans une cuvette de soutien (74) rigidement assemblée à la partie fixe (46).

3. Dispositif distributeur selon la revendication 2, **caractérisé en ce que** le tuyau souple (62) dépasse de la cuvette de soutien (74) par son coude à 180° (70).

4. Dispositif distributeur selon la revendication 2 ou 3, **caractérisé en ce que** le coude à 180° (70) se déplace par son extrémité côté cuvette le long de la cuvette de soutien (74) lors du mouvement télescopique.

5. Dispositif distributeur selon l'une des revendications 2 à 4, **caractérisé en ce que** la cuvette de soutien (74) est disposée à distance de la partie fixe (46).

6. Dispositif distributeur selon l'une des revendications 2 à 5, **caractérisé en ce que** la partie fixe (46) présente, à distance de la cuvette de soutien (74), une coulisse de soutien convexe pour soutenir le coude à 180° dans l'état rentré de la partie télescopique (48) pouvant être déployée.

7. Dispositif distributeur selon l'une des revendications 1 à 6, **caractérisé en ce que** le premier tronçon de conduite (58) présente une partie longitudinale (82) s'étendant à partir de l'articulation pivotante (38) de la partie fixe (46) essentiellement parallèlement au développement longitudinal de cette dernière, et une partie oblique (84) se raccordant à la partie longitudinale (82) et s'étendant en oblique par rapport à la partie fixe (46) jusqu'à proximité de la cuvette de soutien (74), partie oblique (84) à laquelle le tuyau souple (62) est raccordé par son extrémité d'entrée (64) orientée parallèlement à la cuvette de soutien (74).

8. Dispositif distributeur selon l'une des revendications 1 à 7, **caractérisé en ce que** le deuxième tronçon de conduite (60) présente un tube s'étendant essentiellement parallèlement à l'axe (68) du mouvement télescopique à partir de l'articulation pivotante (40) de la partie télescopique (48) pouvant être déployée, tube auquel le tuyau souple (62) est raccordé par son extrémité de sortie (66) dirigée dans la direction de rentrée, de préférence par l'intermédiaire d'un coude de tube à 180° (78).

9. Dispositif distributeur selon l'une des revendications 1 à 8, **caractérisé en ce que** la partie télescopique (48) pouvant être déployée porte, à proximité de son extrémité tournée vers la partie fixe (46), une coulisse de butée (76) engageant l'extrémité de sortie (66) du tuyau souple en la recouvrant ou l'entourant.

10. Dispositif distributeur selon l'une des revendications 1 à 9, **caractérisé en ce que** le bras de base (30) du mât distributeur (18), bras qui est articulé sur un support de mât (26) rotatif autour d'un axe vertical (24) solidaire du véhicule, est réalisé télescopique.

11. Dispositif distributeur selon l'une des revendications 1 à 10, **caractérisé en ce que** la partie fixe (46) du bras de base télescopique (30) est réalisée plus longue que les bras de mât consécutifs (32 à 36) du mât distributeur (18).

12. Dispositif distributeur selon l'une des revendications 1 à 11, **caractérisé en ce que** le bras de base télescopique (30) est, à l'état déployé, 1,6 à 3,5 fois plus long que les bras de mât consécutifs (32 à 36).

13. Pompe à béton sur camion équipée d'un dispositif distributeur selon l'une des revendications 1 à 12, **caractérisée en ce que** le mât distributeur (18) est disposé sur un châssis (10) de la pompe à béton sur camion, la conduite de transport (20) étant raccordée à la sortie de pression d'une pompe d'alimentation (14) disposée sur le châssis (10).

14. Pompe à béton sur camion selon la revendication 13, **caractérisée en ce que** le mât distributeur (18) est, par son bras de base (30) réalisé sous forme de bras télescopique, articulé sur un support de mât (26) disposé à proximité d'une cabine de conducteur (12) et rotatif à 360° autour d'un axe vertical (24) solidaire du véhicule, et **en ce que** la distance entre l'axe de rotation (24) du support de mât (26) et la partie oblique (84) du premier tronçon de conduite (58) est au moins égale à la distance entre l'axe de rotation (24) et le bord avant (88) de la cabine de conducteur (12).
